# EUROPÄISCHE PATENTSCHRIFT

(11) **EP 1 880 968 B1**
(45) Veröffentlichungstag und Bekanntmachung des Hinweises auf die Patenterteilung: **05.01.2011**
(21) Anmeldenummer: 07112640.3
(22) Anmeldetag: 17.07.2007
(51) Int. Cl.: B66B 7/04, B66B 7/12

(54) **Montagegleiteinsatz zur Verwendung in einem Führungsschuh einer Aufzugsanlage**
Assembly slide insert for use in the guide sleeve of a lift facility
Utilisation de glissières de montage destinées à l'utilisation dans un sabot de guidage d'une installation d'ascenseur

(30) Priorität: 19.07.2006 EP 06117510
(43) Veröffentlichungstag der Anmeldung: 23.01.2008
(73) Patentinhaber: Inventio AG, 6052 Hergiswil (CH)
(72) Erfinder: Ach, Ernst, 6030 Ebikon (CH); Möri, Peter, 6023 Rothenburg (CH)

(56) Entgegenhaltungen:
- DE-U1- 20 315 915
- DE-U1- 29 713 032
- GB-A- 2 122 270
- US-A- 2 057 118
- US-A- 4 216 846

## Beschreibung

Die vorliegende Erfindung betrifft ein Verfahren zur Inbetriebnahme einer Aufzugsanlage nach dem Oberbegriff des Patentanspruchs 9 und einen Montagesatz zur Montage einer Gleitführungsvorrichtung an einer Aufzugskabine einer Aufzugsanlage nach dem Oberbegriff des Patentanspruchs 1.

Zur Führung des Fahrkorbs bei Aufzügen mit Führungsschienen werden an der Aufzugskabine angeordnete Führungsschuhe verwendet, die entweder als Rollen-Führungsschuhe oder als Gleitführungsschuhe ausgestaltet sind. Im ersten Fall sind Rollen üblicherweise mit sogenannter zweidimensionaler oder dreidimensionaler Führung vorgesehen, die auf entsprechenden Führungsflächen der Führungsschiene rollen. Im zweiten Fall sind die Gleitführungsschuhe mit Gleiteinsätzen ausgestattet, die mit geringem Spiel entlang den Führungsschienen gleiten, so dass sie dem Fahrkorb während der vertikalen Förderbewegung eine Führung in der Horizontalebene verleihen.

Im Folgenden geht es primär um Aufzugsanlagen mit Führungsschienen und entsprechenden Gleitführungsschuhen zum horizontalen Führen der Aufzugskabine entlang der im Wesentlichen vertikalen Führungsschienen.

Um bei derartigen Aufzugsanlagen einen ruhigen und möglichst stossfreien Lauf der Aufzugskabine zu gewährleisten, kommen Materialien als Gleiteinsätze zur Anwendung, die typischerweise weicher sind als das Material der Führungsschienen. Ausserdem wird bei der Wahl der Materialien berücksichtigt, dass es beim Betrieb der Aufzugsanlage möglichst zu geringem Führungsschienen-Verschleiss kommt.

Bevorzugt kommen daher zur Zeit Materialien wie Polyurethan oder Polyethylen bei den Gleiteinsätzen zum Einsatz. Es gibt Ausführungsformen, bei denen die Kunststoffgleiteinsätze auswechselbar sind, da derartige Gleiteinsätze einem Verschleiss unterliegen. Ein entsprechendes Beispiel ist dem deutschen Gebrauchsmuster DE 203 15 915 U1 zu entnehmen.

Aufzugsanlagen werden heutzutage häufig bereits während der Rohbauphase in einem Gebäude installiert und während der Innenausbauarbeiten bereits vorläufig in Betrieb genommen. Nun kommt es aber in diesen Fällen nach der späteren offiziellen Inbetriebnahme der entsprechenden Aufzugsanlage, bzw. nach der Bauabnahme, beim Betrieb der Aufzugsanlage zu störenden Geräuschen und Vibrationen, was ein unbefriedigendes Laufverhalten ergibt. Untersuchungen zeigen, dass diese Störungen einerseits hervorgerufen werden können durch Verschmutzungen der Führungsschienen und/oder der Gleiteinsätze und andererseits durch Beschädigungen der Gleitflächen der Führungsschienen und / oder der Gleiteinsätze sowie durch Montageungenauigkeiten.

Unter anderem können die folgenden Faktoren einen Einfluss auf das Geräusch- und Vibrationsverhalten von neu installierten Aufzugsanlagen haben:
- nicht ausreichende Qualität der Gleitflächen der Führungsschienen (zum Beispiel Schuppenstruktur);
- Beschädigungen der Gleitflächen der Führungsschienen wegen unsachgemässem Transport oder unvorsichtiger Montage;
- Ablagerung von feinkörnigem Baustaub, Mörtelresten oder dergleichen auf den Gleitflächen. Diese Faktoren sind insofern besonders problematisch, da es -verursacht durch diese Ablagerungen- beim Entlanggleiten der Führungsschuhe zu Riefenbildungen an der Gleitfläche oder zu Beschädigungen der Gleiteinsätze kommen kann. Auch können Mörtelreste oder auch Metallspäne, welche beim Montieren der Aufzugsanlage entstehen können, in die Gleitfläche des Gleiteinsatzes eingedrückt werden;
- Überreste von Schutzschichten, Schutzanstrichen oder Fett- bzw. Ölresten auf den Gleitflächen der Führungsschienen.

Diese Faktoren haben nicht nur im Moment der Inbetriebnahme einen negativen Einfluss auf das Laufverhalten, sondern sie können das gesamte Gleitsystem derart beschädigen oder beeinflussen, dass das Laufverhalten nachhaltig gestört ist.

Aufgabe der nachfolgend beschriebenen Erfindung ist es daher, die erwähnten Nachteile des Standes der Technik zu vermeiden und eine verbesserte Lösung zu schaffen.

Insbesondere wird es als eine Aufgabe der Erfindung angesehen das Laufverhalten neu installierter Aufzugsanlagen, oder von Aufzugsanlagen, die im Rahmen einer aufwendigen Totalrevision Schmutz ausgesetzt oder Beschädigungen am Gleitsystem erlitten haben, nach dem Abschluss der Arbeiten, bzw. vor einer Übergabe der Aufzugsanlage an einen Kunden, zu verbessern.

Diese Aufgabe wird erfindungsgemäss durch
- einen Montagesatz zur Montage einer Gleitführungsvorrichtung nach dem kennzeichnenden Teil des Patentanspruchs 1, und
- ein Verfahren zur Inbetriebnahme einer Aufzugsanlage mit einer Aufzugskabine und Gleitführungsvorrichtungen
gelöst.

Die vorliegende Erfindung bringt den Vorteil mit sich, dass nach dem Abschluss der schmutzverursachenden Arbeiten oder der Arbeiten, die zu Beschädigungen des Gleitsystems führen können, mit wenigen Handgriffen die empfindlichen Teile des Gleitsystems, nämlich die Gleiteinsätze, ausgetauscht werden können. Dadurch kann mit der offiziellen Inbetriebnahme, bzw. der endgültigen Abnahme der Anlage von Anfang an die gewünschte Laufruhe gewährleistet werden.

Weitere Einzelheiten, Merkmale und Vorteile der Erfindung ergeben sich nicht nur aus den abhängigen Ansprüchen und den diesen zu entnehmenden Merkmalen - für sich und/oder in Kombination - sondern auch aus der nachfolgenden Beschreibung bevorzugter Ausführungsbeispiele.

Es zeigen:
- Fig. 1: eine schematische Draufsicht einer Aufzugskabine mit seitlich angebrachten Führungsschuhen und Führungsschienen, entlang denen die Aufzugskabine geführt wird;
- Fig. 2A: eine schematische Explosionszeichnung eines Führungsschuhs mit einem Standardgleiteinsatz;
- Fig. 2B: eine schematische Ansicht eines Montagegleiteinsatzes zum Führungsschuh gemäss Fig.2A;
- Fig. 3A: eine schematische Detail-Draufsicht eines weitem Montagegleiteinsatzes;
- Fig. 3B: eine schematische Seitenansicht des Montagegleiteinsatzes nach Fig. 3A;
- Fig. 3C: eine schematische Schnittansicht des Montagegleiteinsatzes nach Fig. 3A;
- Fig. 4A: eine schematische Explosionszeichnung eines anderen Führungsschuhs mit einem Standardgleiteinsatz;
- Fig. 4B: eine schematische Ansicht eines anderen Montagegleiteinsatzes zum Führungsschuh gemäss Fig.4A;
- Fig. 5A: eine schematische Detail-Draufsicht des anderen Montagegleiteinsatzes gemäss Fig. 4B;
- Fig. 5B: eine schematische Seitenansicht des Montagegleiteinsatzes nach Fig. 5A;
- Fig. 5C: eine schematische Schnittansicht des Montagegleiteinsatzes nach Fig. 5A.

Gleichwirkende Teile sind hierbei in den Figuren mit gleichen Bezugszeichen versehen.
Fig. 1 zeigt eine stark schematisierte, nicht massstäbliche Draufsicht eines Teils einer Aufzugsanlage mit einer Aufzugskabine 14, die zwischen zwei seitlich angeordneten Führungsschienen 11 vertikal in einem nicht gezeigten Aufzugsschacht geführt wird. Um die vertikale Führung zu gewährleisten, sind an der Aufzugskabine 14 in der Regel vier (oder mehr) Gleitführungsvorrichtungen 10 befestigt, die einen Führungsschuh 12 mit einem U-förmigen Aufnahmebereich für Gleiteinsätze 3,13 haben. Je zwei dieser Gleitführungsvorrichtungen 10 sind in einem unteren Bereich der Aufzugskabine 14 angeordnet und zwei weitere sind in einem oberen Bereich der Aufzugskabine 14 angeordnet In Fig. 1 sind die Gleiteinsätze 3,13 durch U-förmige dicke schwarze Striche angedeutet. Die Führungsschienen 11 haben typischerweise einen T-förmigen Querschnitt und die Gleiteinsätze 3,13 greifen so um den "Stamm" der T-förmigen Führungsschienen 11, dass zwei einander gegenüberliegende Flächen und eine grundseitige Fläche der Gleiteinsätze 3,13 entlang der nach aussen gerichteten Seitenflächen sowie einer äusseren Stirnfläche des "Stamms" der T-förmigen Führungsschienen 11 gleiten. Die beiden einander gegenüberliegende Flächen sowie die grundseitige Fläche der Gleiteinsätze 3,13 weisen sogenannte Gleitzonen auf. Der Begriff Gleitzone wird verwendet für diejenigen Bereiche der Gleiteinsätze 3,13, die mit der Führungsschiene 11 in Wechselwirkung (gleitend oder schleifend) treten.

Bevor Details verschiedener Ausführungsformen besprochen werden, wird das Prinzip der Erfindung erläutert. Gemäss Erfindung kommen während der Bauphase, d.h. während der Phase wo es zu Verschmutzungen und/oder Beschädigungen an der Gleitführungsvorrichtung 10 kommen kann, spezielle Montagegleiteinsätze 13 zum Einsatz. Diese Montagegleiteinsätze 13 werden vor der Übergabe, respektive Bauabnahme, durch die eigentlichen Gleiteinsätze 3 ersetzt, die speziell für den Dauereinsatz ausgelegt sind und deren Material oder Materialien für eine Reduktion der Laufgeräusche und Vibrationen ausgelegt sind. Die Merkmale der speziellen Montagegleiteinsätze 13 sind hingegen so gewählt, dass die Reinigungsfunktion sowie eine genaue Führung der Aufzugskabine gegenüber den Fahreigenschaften (Geräusche und Vibration) Vorrang haben.

Der Begriff Montagegleiteinsatz 13 wird im Folgenden verwendet, um einen klaren sprachlichen Unterschied zu den konventionellen Gleiteinsätzen zu schaffen, die hier auch als Standardgleiteinsätze 3 bezeichnet werden. Die Wahl dieser speziellen Begriffe soll nicht einschränkend verstanden werden.

In den Figuren 2A und 2B sind Details einer ersten Ausführungsform gezeigt.
Fig. 2A ist eine Explosionsansicht einer Gleitführungsvorrichtung 10. Die Gleitführungsvorrichtung 10 umfasst einen Führungsschuh 12, dessen Gehäuse, respektive Körper, so geformt ist, dass es eine längliche, U-förmige Ausnehmung oder Längsnut 17 aufweist. Diese Längsnut 17 ist gemäss Erfindung so ausgebildet, dass ein Standardgleiteinsatz 3 oder alternativ gemäss der Erfindung ein Montagegleiteinsatz 13 eingesetzt werden kann.

Der Führungsschuh 12 sitzt mit seiner Rückseite 16 an der Aufzugskabine 14 oder ist anderweitig mechanisch mit der Aufzugskabine 14 verbunden. Bei der Montage der Aufzugsanlage wird typischerweise, gemäss einem Stand der Technik, erst der Standardgleiteinsatz 3 in den Führungsschuh 12 eingesetzt und dann erst werden diese als Einheit auf beiden Seiten der Aufzugskabine 14 so montiert, dass sich der "Stamm" der Führungsschienen 11 zwischen den Gleitzonen der Standardgleiteinsätze 3 befindet.

Die Führungsschuhe 12 sind aber so ausgelegt, dass während der Bau- oder Instandsetzungsarbeiten temporär, das heisst in dem Zeitraum vor einer endgültigen Inbetriebnahme der Aufzugsanlage, oder im Zusammenhang mit der Beendigung einer Bau- oder Revisionsphase, die Montagegleitsätze 13 zum Einsatz kommen. In Fig. 2B ist ein Beispiel eines solchen Montagegleiteinsatzes 13 gezeigt. Er kann anstelle des Standardgleiteinsatzes 3 in den Führungsschuh 12 gesteckt oder eingesetzt und dort befestigt oder fixiert werden. Zum Befestigen kommen in der gezeigten Ausführungsform kleine Befestigungsmittel 15 zum Einsatz, die je am unteren und oberen Ende des Führungsschuhs 12 mittels Schrauben befestigt werden, wie in Fig. 2A zu erkennen ist und wie es aus der Befestigung von Standardgleiteinsätzen 3 bekannt ist.

Nachdem nun die dreck- und staubverursachenden Arbeiten, oder die Arbeiten, die zu Beschädigungen der Gleitführungsvorrichtung 10 führen können, abgeschlossen sind, werden die Befestigungsmittel 15 gelöst und die Montagegleiteinsätze 13 werden entnommen. Dann werden die Standardgleiteinsätze 3 montiert.

Bei der in den Figuren 2A und 2B gezeigten Ausführungsform geht diese Demontage und Montage ohne dass die Führungsschuhe 12 von der Aufzugskabine 14 abgebaut oder anderweitig entfernt werden müssten. Die zu montierenden Gleiteinsätze 13 oder 3, je nach Situation, können entlang der Führungsschiene 11 von oben oder unten in die Längsnut 17 geschoben und dort durch die Befestigungsmittel 15 festgeschraubt oder-geklemmt werden.

Besonders vorteilhaft ist hierbei, dass unter Verwendung des Montagegleiteinsatzes 13 die Aufzugskabine wie beispielsweise Türkoppelungsteile und Schachtinstallation wie beispielsweise Positionsaufnehmer genau montiert und ausgerichtet werden kann. Der Montagegleiteinsatzes 13 ist hierzu besonders geeignet, da er geringes Spiel aufweist und wenig elastisch ist. Ein Standardgleiteinsatz 3 wie er üblicherweise verwendet ist, ist demgegenüber elastisch, da er Fahrungenauigkeiten möglichst ruckfrei aufnehmen soll.

Wichtig ist nun weiter, dass das Material der Montagegleitzone des Montagegleiteinsatzes 13 so gewählt ist, dass sich beim Bewegen der Aufzugskabine 14 entlang einer Führungsschiene 11 eine Reinigungswirkung an der Führungsschiene 11 ergibt.
Zusätzlich kann die Montagegleitzone des Montagegleiteinsatzes 13 strukturelle Oberflächenmerkmale aufweisen, damit die Reinigungswirkung verstärkt oder verbessert wird. In Fig. 2B ist eine Ausführungsform gezeigt bei der mehrere Horizontalbohrungen oder -fräsaussparungen 20 in dem Bereich der Montagegleitzonen vorgesehen sind. Ausserdem oder alternativ kann durch das Anbringen von Phasen 22 (als Abweiser oder Abstreifkanten) im Eintritts- und/oder Austrittbereich dafür gesorgt werden, dass Rückstände und Fremdkörper auf den Führungsschienen 11 abgeschabt der abgelöst werden. In Fig. 2B ist eine solche Phase 22 rechts oben sichtbar.
In einer Vorteilhaften Ergänzung ist der Führungsschuh während einem Inbetriebnahmebetrieb mit einem zusätzlichen Schmutzabweiser ausgerüstet (in den Figuren nicht dargestellt), der ein Eindringen grösserer Gegenstände in den Führungsschlitz verhindert. Derartige grössere Gegenstände können Schrauben, Muttern oder Dübbel sein, welche bei Montagearbeiten im Schacht herunterfallen oder es können grobe Steinbrocken sein, welche beispielsweise bei Bohrarbeiten aus einer Mauer ausbrechen.

Die strukturellen Oberflächenmerkmale dienen primär dazu die Gleitflächen der Führungsschienen 11 von Schmutzpartikeln zu reinigen und um Beschädigungen der Gleitflächen auszugleichen. So können die strukturellen Oberflächenmerkmale unsaubere Übergänge, Materialstauchungen, Schuppen wie sie sich beim Herstellen von Führungsschienen ergeben können, Grate oder Riefen abschleifen oder deren Einfluss abmindern.

Vorzugsweise sind die Montagegleiteinsätze 13 so ausgeführt, dass sie mehrfach verwendet werden können. Sie können bei anderen Gebäuden wieder verwendet werden, sie können zur Bereitstellung neuer Montagesätze verwendet werden oder sie können für zukünftige Arbeiten bei der Aufzugsanlage belassen werden. Die Mehrfachverwendung ist ökonomisch.

Wie eingangs beschrieben, bestehen die konventionellen Gleiteinsätze, d.h. die Standardgleiteinsätze 3, typischerweise aus Kunststoff. Für die Montagegleiteinsätze 13 wird Metall, vorzugsweise Gussmetall, mindestens für die Montagegleitzonen verwendet. Mit anderen Worten ausgedrückt sind die Montagegleiteinsätze 13 sehr viel härter und robuster als die Standardgleiteinsätze 3. Die in Frage kommenden Materialen der Montagegleitzonen sollten auch härter sein als die Gleitflächen der Führungsschienen 11. Die Härte üblicher Führungsschienen liegt im Bereiche von HB (Brinellhärte) = 130 bis 175. Die Härte des Materials der Montagegleitzone beträgt mindestens HB = 160, wobei ein derartiges Material, beispielsweise bei Verwendung von GGG50, einen Härtebereich HB von 160 bis 240 aufweist. Im Mittel ist somit das verwendete Material härter als die Führungsschiene.

Das Material des Montagegleiteinsatzes 13 soll vor allem schlagunempfindlich, weitestgehend verschleissfest und falls möglich auch selbstschmierend sein.

Besonders bewährt hat sich für die Herstellung der Montagegleiteinsätze 13 Gusseisen mit Kugelgraphit, zum Beispiel GGG50 oder GGG60, da die mechanischen Eigenschaften, besonders die Schlagfestigkeit und Härte, sowie die selbstschmierenden Eigenschaften dieses Materials gut geeignet sind. Dieses Material ist besonders vorteilhaft. Zudem ist es industriell gut verarbeitbar.

Gegenwärtig bevorzugte Ausführungsformen bestehen aus einem U-förmigen in sich stabilen Element. Mit anderen Worten ausgedrückt handelt es sich in diesem Fall bei dem Montagegleiteinsatz 13 um ein robustes und steifes Element, das den Belastungen entsprechend dimensioniert ist. Bevorzugt wird ein einstückiges (d.h. aus einem Einheitswerkstoff hergestelltes), aus Metall gefertigtes Element, bei dem die Montagegleitzonen integrale Bestandteile des Montagegleiteinsatzes 13 sind.

Es sind aber auch Ausführungsformen denkbar, bei denen die Montagegleitzonen speziell beschichtet sind. Als Beschichtung kann zum Beispiel TiN oder eine Keramikbeschichtung verwendet werden.

In den Figuren 3A bis 3C sind Details eines weiteren Montagegleiteinsatzes 13 gezeigt. Der gezeigte Montagegleiteinsatz 13 ist dem in Fig. 2B gezeigten ähnlich und kann auch auf ähnliche Art und Weise befestigt werden. Fig. 3A ist eine Draufsicht, Fig. 3B eine Seitenansicht und Fig. 3C eine Schnittansicht entlang der Linie A - A. In diesen Abbildungen kann man erkennen, dass auch diese Ausführungsform eine im Wesentlichen U-förmige Gestalt hat. Die beiden seitlichen Schenkel 18 des U's werden durch einen mittleren Steg 19 miteinander verbunden. Auch bei dieser Ausführungsform sind drei Horizontalbohrungen oder -fräsaussparungen 20 in dem Bereich der Montagegleitzonen vorgesehen. Auf der Eintritts- und Austrittsseite sind Phasen 22 vorgesehen, die einen Winkel W aufweisen.

Eine andere Ausführungsform ist den Figuren 4A, 4B und 5A bis 5C zu entnehmen. Diese Ausführungsform ist wiederum ähnlich zu den anderen Ausführungsformen, aber diesmal kommen andere Befestigungsmittel zum Einsatz, die in den Figuren mit dem Bezugszeichen 21 gekennzeichnet sind. Es können dies zum Beispiel Schrauben sein, die von der Seite her in einen der seitlichen Schenkel 18 des Montagegleiteinsatzes 13 eingeschraubt werden können. In diesem Fall sind an dem entsprechenden Führungsschuh 12 Löcher 15.1 seitlich vorgesehen. Nachdem Einschieben eines solchen Montagegleiteinsatzes 13 in die Längsnut 17 eines entsprechenden Führungsschuhs 12, kann durch das Einsetzen und Festziehen der Schrauben 21 der Montagegleiteinsatz 13 gegen Herausrutschen gesichert werden. Er ist damit im Führungsschuh 12 fixiert. Selbstverständlich kann der Montagegleiteinsatz 13 unter Verwendung von entsprechenden Löchern 15.1 im Führungsschuh 12 auch direkt festgeschraubt werden. Eine ähnliche Befestigung kann, muss aber nicht, für die Standardgleiteinsätze 3 vorgesehen werden. Im Ausführungsbeispiel gemäss Fig. 4A ist ein bekannter Standardgleiteinsatz 3 mit Haltenocken verwendet, wobei die Haltenocken in den Löchern 15.1 des Führungsschuhes 12 einrasten. Der gezeigte Standardgleiteinsatz 3 mit Haltenocken ist aus Kunststoff und entsprechend elastisch ausgeführt, damit die Einrastung erfolgen kann. Der in Fig.4A dargestellte Führungsschuh 12 ist mit einer Basisfläche 16.1 versehen, um an einer Aufzugskabine unter oder übergebaut werden zu können.

Was die lösbare Befestigung der verschiedenen Montage- und Standardgleiteinsätze 13 bzw. 3 anbelangt sei folgendes angemerkt. Es treten bei den Montagegleiteinsätzen 13 ganz andere Kräfte auf, da diese Beläge 13 ja bewusst dazu ausgelegt sind mit der Führungsschiene 11 in Wechselwirkung zu treten, um eine Reinigungswirkung zu entfalten. D.h., die Befestigung der Montagegleiteinsätze 13 sollte vorzugsweise stärker/robuster ausgelegt sein als die der Standardgleiteinsätze 3.

Bevorzugt sind diejenigen Ausführungsformen der Gleitführungsvorrichtung 10, bei denen der Führungsschuh 12 nicht abgebaut werden muss, um den Gleiteinsatz 3 bzw. 13 zu montieren oder zu demontieren. Dies hat den Vorteil, dass keine Nacheinstellung der Führungsschuhe 12 an der Aufzugskabine 14 erforderlich ist, da der Führungsschuh 12 in seiner eingestellten Position belassen wird und lediglich die Gleiteinsätze 13, 3 getauscht werden.

Statt der gezeigten Befestigungsmittel 15 oder 21 können aber auch klinkenartige Befestigungsmittel oder Feder-Nut-Verbindungen eingesetzt werden.

Besonders gut geeignet sind Gleitführungsvorrichtungen 10, bei denen die Montagegleiteinsätze 13 mittels kraftschlüssigen und die Standardgleiteinsätze 3 mittels formschlüssigen Verbindungen an dem Führungsschuh 12 befestigbar sind.

Die weiter oben beschriebenen Details zum Material und anderen charakteristischen Merkmalen der Ausführungsformen kann auf jede der beschriebenen Ausführungsformen übertragen werden.

Um die Erfindung in der Praxis anwenden zu können, werden sogenannte Montagesätze bei der Auslieferung der Komponenten eine Aufzugsanlage mitgeliefert, welche die erforderliche Anzahl an Führungsschuhen 12, Standardgleiteinsätzen 3 und Montagegleiteinsätzen 13 umfasst. Ausserdem werden die notwendigen Befestigungsmittel 15/21 zum alternativen Befestigen der Standardgleiteinsätze 3 oder der Montagegleiteinsätze 13 bereit gestellt, wobei der Standardgleiteinsatz 3 und der Montagegleiteinsatz 13 durch die Befestigungsmittel 15/21 lösbar in dem Gehäuse der Führungsschuhe 12 befestigbar sind.

Ein solcher Montagesatz kann beim Aufbau einer neuen Aufzugsanlage oder bei einer Generalüberholung oder Modernisierung eingesetzt werden. Dabei kommt vorzugsweise das folgende Verfahren zur Inbetriebnahme einer Aufzugsanlage zur Anwendung. In einem ersten Schritt werden die Führungsschuhgehäuse 12 an der Aufzugskabine 14 befestigt, um dann die Montagegleiteinsätze 13 in das Führungsschuhgehäuse 12 einzusetzen und dort unter Verwendung von Befestigungsmitteln 15/21 zu befestigen. Wie weiter oben beschrieben, können auch zuerst die Montagegleiteinsätze 13 in die Führungsschuhgehäuse 12 eingesetzt werden bevor diese dann als Baugruppe an der Aufzugskabine 14 befestigt werden.

Die Gleitführungsvorrichtungen 10 mit den Montagegleiteinsätzen 13 werden dann während der Bau- oder Revisionsphase zum vertikalen Führen der Aufzugskabine 14 entlang der Führungsschienen 11 eingesetzt. Vor einer endgültigen Inbetriebnahme, oder im Zusammenhang mit der Beendigung der Bau- oder Revisionsphase, werden dann die Befestigungsmittel 15/21 gelöst und die Montagegleiteinsätze 13 aus dem Führungsschuhgehäuse 12 entfernt. Dann werden die Standardgleiteinsätze 13 in den Führungsschuhgehäusen 12 installiert, wobei die Gleitführungsvorrichtungen 10 mit Standardgleiteinsätzen 13 während des anschliessenden Normalbetriebs zum vertikalen Führen der Aufzugskabine 14 entlang der Führungsschienen 11 zum Einsatz kommen.

## Patentansprüche

1. Montagesatz zur Montage einer Gleitführungsvorrichtung (10) an einer Aufzugskabine (14) einer Aufzugsanlage, wobei der Montagesatz umfasst:
- mindestens einen Führungsschuh (12), **dadurch gekennzeichnet, dass** der montagesatz weiter umfasst:
- mindestens einen Standardgleiteinsatz (3) mit Standardgleitzone,
- mindestens einen Montagegleiteinsatz (13) mit Montagegleitzone,
und wobei die Montagegleitzone des Montagegleiteinsatzes (13) aus einem anderen Material besteht als die Standardgleitzone des Standardgleiteinsatzes (3).

2. Montagesatz nach Anspruch 1, **dadurch gekennzeichnet, dass** das Material der Montagegleitzone des Montagegleiteinsatzes (13) so gewählt ist, dass sich beim Bewegen der Aufzugskabine (14) entlang einer Führungsschiene (11) der Aufzugsanlage eine Reinigungswirkung an der Führungsschiene (11) ergibt.

3. Montagesatz nach Anspruch 1 oder 2, **dadurch gekennzeichnet, dass** die Montagegleitzone des Montagegleiteinsatzes (13) strukturelle Oberflächenmerkmale (20; 22) aufweist, damit sich beim Bewegen der Aufzugskabine (14) entlang einer Führungsschiene (11) der Aufzugsanlage eine Reinigungswirkung an der Führungsschiene (11) ergibt.

4. Montagesatz nach Anspruch 1, 2 oder 3, **dadurch gekennzeichnet, dass** Kunststoff als Material der Standardgleitzone und Metall, vorzugsweise Gussmetall, als Material der Montagegleitzone dient, wobei das Material der Montagegleitzone eine grössere Härte aufweist als das Material der Führungsschiene.

5. Montagesatz nach Anspruch 4, **dadurch gekennzeichnet, dass** das Metall der Montagegleitzone eine minimale Härte entsprechend einer Brinellhärte HB von 160 aufweist.

6. Montagesatz nach einem der vorgängigen Ansprüche, **dadurch gekennzeichnet, dass** die Montagegleitzone strukturelle Oberflächenmerkmale (20), vorzugsweise Nuten oder Vertiefungen aufweisen.

7. Montagesatz nach einem der vorgängigen Ansprüche, **dadurch gekennzeichnet, dass** der Montagegleiteinsatz (13) so ausgelegt ist, dass er kraftschlüssig in dem Führungsschuh (12) befestigt werden kann.

8. Montagesatz nach einem der vorgängigen Ansprüche, **dadurch gekennzeichnet, dass** Befestigungsmittel (15; 21) zum Befestigen des Montagegleiteinsatzes (13) vorgesehen sind, wobei der Montagegleiteinsatz (13) durch die Befestigungsmittel (15, 21) lösbar an dem Führungsschuh (12) fixierbar ist, wobei vorteilhafterweise gleiche Befestigungsmittel(15; 21) zum Befestigen des Montagegleiteinsatzes (13)und des Standardgleiteinsatzes (3)verwendet sind.

9. Verfahren zur Inbetriebnahme einer Aufzugsanlage mit einer Aufzugskabine (14) und Gleitführungsvorrichtungen (10) zum Führen der Aufzugskabine entlang einer Führungsschiene (11), mit den folgenden Schritten:
- Befestigen eines Führungsschuhs (12) an der Aufzugskabine (14),
- Einsetzen eines Montagegleiteinsatzes (13) mit Montagegleitzone in den Führungsschuh (12),
- Befestigen des Montagegleiteinsatzes (13) an dem Führungsschuh (12) unter Verwendung von Befestigungsmitteln (15; 21), wobei die Gleitführungsvorrichtung (10) mit Montagegleiteinsatz (13) während einer Bau- oder Revisionsphase zum vertikalen Führen der Aufzugskabine (14) entlang der Führungsschiene (11) zum Einsatz kommt,
vor einer endgültigen Inbetriebnahme, oder im Zusammenhang mit der Beendigung der Bau- oder Revisionsphase,
- Lösen der Befestigungsmittel (15; 21),
- Entfernen des Montagegleiteinsatzes (13) aus dem Führungsschuh (12),
- Montieren eines Standardgleiteinsatzes (13) mit Standardgleitzone an dem Führungsschuh (12), wobei die Gleitführungsvorrichtung (10) mit Standardgleiteinsatz (13) während des anschliessenden Normalbetriebs zum vertikalen Führen der Aufzugskabine (14) entlang der Führungsschiene (11) zum Einsatz kommt.

## Claims

1. Mounting set for mounting a sliding guide device (10) at a lift cage (14) of a lift installation, wherein the mounting set comprises:
- at least one guide shoe (12), **characterised in that** the mounting set further comprises:
- at least one standard slide insert (3) with standard slide zone,
- at least one mounting slide insert (13) with mounting slide zone,
and wherein the mounting slide zone of the mounting slide insert (13) consists of a material different from that of the standard slide zone of the standard slide insert (3).

2. Mounting set according to claim 1, **characterised in that** the material of the mounting slide zone of the mounting slide insert (13) is so selected that during movement of the lift cage (14) along a guide rail (11) of the lift installation a cleaning action at the guide rail (11) results.

3. Mounting set according to claim 1 or 2, **characterised in that** the mounting slide zone of the mounting slide insert (13) has structural surface features (20; 22) so that during movement of the lift cage (14) along a guide rail (11) of the lift installation a cleaning action at the guide rail (11) results.

4. Mounting set according to claim 1, 2 or 3, **characterised in that** plastics material serves as material of the standard slide zone and metal, preferably cast metal, serves as material of the mounting slide zone, wherein the material of the mounting slide zone has a greater hardness than the material of the guide rail.

5. Mounting set according to claim 4, **characterised in that** the metal of the mounting slide zone has a minimal hardness corresponding with a Brinell hardness HB of 160.

6. Mounting set according to any one of the preceding claims, **characterised in that** the mounting slide zones have structural surface features (20), preferably grooves or depressions.

7. Mounting set according to any one of the preceding claims, **characterised in that** the mounting slide insert (13) is so designed that it can be fastened in force-locking manner to the guide shoe (12).

8. Mounting set according to any one of the preceding claims, **characterised in that** fastening means (15; 21) for fastening the mounting slide insert (13) are provided, wherein the mounting slide insert (13) is detachably fixable to the guide shoe (12) by the fastening means (15, 21), wherein advantageously the same fastening means (15; 21) are used for fastening the mounting slide insert (13) and the standard slide insert (3).

9. Method of placing into operation a lift installation with a lift cage (14) and sliding guide devices (10) for guidance of the lift cage along a guide rail (11), comprising the following steps:
- fastening a guide shoe (12) to the lift cage (14),
- inserting a mounting slide insert (13) with mounting slide zone into the guide shoe (12),
- fastening the mounting slide insert (13) to the guide shoe (12) with use of fastening means (15; 21), wherein the sliding guide device (10) with mounting slide unit (13) comes into use during a construction or revision phase for vertical guidance of the lift cage (14) along the guide rail (11), and
prior to final placing in operation or in conjunction with the conclusion of the construction or revision phase,
- loosening the fastening means (15; 21),
- removing the mounting slide insert (13) from the guide shoe (12), and
- mounting a standard slide insert (13) with standard slide zone at the guide shoe (12), wherein the sliding guide device (10) with standard slide insert (13) comes into use during the subsequent normal operation for vertical guidance of the lift cage (14) along the guide rail (11).

## Revendications

1. Jeu de montage pour le montage d'un dispositif à glissière (10) sur une cabine (14) d'une installation d'ascenseur, le jeu de montage comprenant :
- au moins un coulisseau (12),
**caractérisé en ce que** le jeu de montage comprend aussi :
- au moins un accessoire coulissant standard (3) avec une zone de coulissement standard,
- au moins un accessoire coulissant de montage (13) avec une zone de coulissement de montage,
et la zone de coulissement de montage de l'accessoire coulissant de montage (13) se composant d'un matériau différent par rapport à la zone de coulissement standard de l'accessoire coulissant standard (3).

2. Jeu de montage selon la revendication 1, **caractérisé en ce que** le matériau de la zone de coulissement de montage de l'accessoire coulissant de montage (13) est choisi pour qu'il se produise, lors du déplacement de la cabine (14) le long d'un rail de guidage (11) de l'installation d'ascenseur, une action de nettoyage sur le rail de guidage (11).

3. Jeu de montage selon la revendication 1 ou 2, **caractérisé en ce que** la zone de coulissement de montage de l'accessoire coulissant de montage (13) présente des caractéristiques de surface structurelles (20 ; 22) pour qu'il se produise, lors du déplacement de la cabine (14) sur un rail de guidage (11) de l'installation d'ascenseur, une action de nettoyage sur le rail de guidage (11).

4. Jeu de montage selon la revendication 1, 2 ou 3, **caractérisé en ce qu'**une matière plastique sert de matériau pour la zone de coulissement standard, et du métal, de préférence du métal fondu, sert de matériau pour la zone de coulissement de montage, le matériau de la zone de coulissement de montage présentant une plus grande dureté que le matériau du rail de guidage.

5. Jeu de montage selon la revendication 4, **caractérisé en ce que** le métal de la zone de coulissement de montage présente une dureté minimale correspondant à une dureté Brinell HB de 160.

6. Jeu de montage selon l'une des revendications précédentes, **caractérisé en ce que** la zone de coulissement de montage présente des caractéristiques de surface structurelles (20), de préférence des rainures ou des creux.

7. Jeu de montage selon l'une des revendications précédentes, **caractérisé en ce que** l'accessoire coulissant de montage (13) est conçu pour pouvoir être fixé par force dans le coulisseau (12).

8. Jeu de montage selon l'une des revendications précédentes, **caractérisé en ce qu'**il est prévu des moyens de fixation (15 ; 21) pour fixer l'accessoire coulissant de montage (13), l'accessoire coulissant de montage (13) étant apte à être fixé de manière amovible au coulisseau (12) à l'aide des moyens de fixation (15, 21), les mêmes moyens de fixation (15 ; 21) étant avantageusement utilisés pour fixer l'accessoire coulissant de montage (13) et l'accessoire coulissant standard (3).

9. Procédé pour la mise en service d'une installation d'ascenseur avec une cabine (14) et des dispositifs à glissière (10) pour guider celle-ci le long d'un rail de guidage (11), avec les étapes qui consistent à :
- fixer un coulisseau (12) à la cabine (14),
- introduire un accessoire coulissant de montage (13) pourvu d'une zone de coulissement de montage dans le coulisseau (12),
- fixer l'accessoire coulissant de montage (13) au coulisseau (12) à l'aide de moyens de fixation (15 ; 21), le dispositif à glissière (10) pourvu de l'accessoire coulissant de montage (13) étant utilisé pendant une phase de construction ou de révision, pour le guidage vertical de la cabine (14) le long du rail de guidage (11),
avant une mise en service définitive ou dans le cadre de l'achèvement de la phase de construction ou de révision,
- desserrer les moyens de fixation (15 ; 21),
- enlever l'accessoire coulissant de montage (13) du coulisseau (12),
- monter un accessoire coulissant standard (3) pourvu d'une zone de coulissement standard sur le coulisseau (12), le dispositif à glissière (10) pourvu de l'accessoire coulissant standard (3) étant utilisé, pendant le fonctionnement normal qui suit, pour le guidage vertical de la cabine (14) le long du rail de guidage (11).
